# FASCICULE DE BREVET EUROPEEN

(11) **EP 1 191 280 B1**
(45) Date de publication et mention de la délivrance du brevet: **07.11.2007**
(21) Numéro de dépôt: 01402278.4
(22) Date de dépôt: 31.08.2001
(51) Int. Cl.: F21V 5/00, F21S 8/10, F21V 17/00, F21V 3/04

(54) **Dispositif d'éclairage ou de signalisation pour véhicule automobile d'aspect amélioré**
Beleuchtungs-oder Signal-Vorrichtung für Kraftfahrzeug mit verbessertem Aussehen
Lighting or signaling device for automotive vehicles with improved appearance

(30) Priorité: 25.09.2000 FR 0012249
(43) Date de publication de la demande: 27.03.2002
(73) Titulaire: VALEO VISION, 93012 Bobigny Cédex (FR)
(72) Inventeur: Changeur, Fabien c/o Valeo Vision, 93012 Bobigny Cedex (FR); Conesa, Philippe c/o Valeo Vision, 93012 Bobigny Cedex (FR); Lefevre, Ghislain c/o Valeo Vision, 93012 Bobigny Cedex (FR); Martin, Didier c/o Valeo Vision, 93012 Bobigny Cedex (FR)

(56) Documents cités:
- EP-A- 0 632 228
- FR-A- 2 564 945
- US-A- 4 041 302

## Description

La présente invention concerne de manière générale les dispositifs d'éclairage ou de signalisation destinés à équiper les véhicules automobiles, les véhicules motorisés à deux roues, les véhicules utilitaires légers ou les véhicules poids lourd.

De tels dispositifs comprennent généralement, dans un boîtier présentant une ouverture antérieure, au moins une source lumineuse apte à coopérer avec un réflecteur pour engendrer un faisceau lumineux, et une glace de protection fermant l'ouverture antérieure du boîtier.

Depuis quelques temps, il est apparu la possibilité d'utiliser dans ces dispositifs de glaces de protection lisses, c'est à dire non déviatrices ou faiblement déviatrices. De telles glaces lisses permettent alors d'observer à travers elles une grande partie des composants du dispositif d'éclairage ou de signalisation.

D'autre part, les considérations de style prennent de nos jours une importance croissante, et deviennent une préoccupation majeure en matière de conception d'équipements automobiles en général, et de projecteurs ou de feux de signalisation en particulier, les concepteurs recherchant toujours de nouvelles possibilités d'intégration esthétique de ces dispositifs dans le véhicule.

C'est ainsi par exemple que des masques, utilisés dans un premier temps pour dissimuler soit des discontinuités entre différents composants, comme entre le réflecteur et la glace de protection, soit des parties n'ayant pas de fonction optique, comme le boîtier lui-même, sont utilisés maintenant comme éléments de décoration, en leur donnant des aspects, par exemple une teinte ou un revêtement réfléchissant, ou des configurations, par exemple des reliefs ou des motifs, particuliers pour obtenir un effet esthétique nouveau.

Par contre, les éléments du dispositif d'éclairage ou de signalisation qui participent à l'élaboration du faisceau lumineux, c'est à dire les composants optiques, ne permettent pas de telles libertés de style. En effet, les réglementations en vigueur imposent que les faisceaux lumineux émis par de tels dispositifs respectent des contraintes concernant aussi bien leur étendue géométrique que leurs qualités photométriques, tant en intensité lumineuse qu'en couleur dominante. Il n'est alors possible de donner à ces composants optiques que des teintes ou colorations très légères, de manière à rester sans effet notable sur le faisceau lumineux émis par le dispositif, de sorte que ces teintes ou colorations sont pratiquement imperceptibles.

La présente invention se place dans ce contexte et elle a pour but de proposer un dispositif d'éclairage ou de signalisation pour véhicule automobile dont les composants, en particulier le réflecteur et/ou le masque dans le cas où ce dernier est pourvu d'un revêtement réfléchissant, présentent un aspect prédéterminé, tel qu'une couleur, sans que cet aspect ait une influence sur les qualités et les performances photométriques du faisceau lumineux émis par ces dispositifs lorsque la source lumineuse est allumée, une telle modification d'aspect devant pouvoir être obtenue de manière simple, fiable et peu onéreuse.

La présente invention a donc pour objet un dispositif d'éclairage ou de signalisation pour véhicule automobile comprenant, dans un boîtier présentant une ouverture antérieure, au moins une source lumineuse apte à coopérer avec un réflecteur pour engendrer un faisceau lumineux, une glace de protection fermant l'ouverture antérieure du boîtier, au moins une partie optiquement neutre du dispositif d'éclairage ou de signalisation comportant au moins un élément de décoration comportant une face arrière tournée vers l'intérieur du dispositif d'éclairage ou de signalisation.

Un tel dispositif d'éclairage ou de signalisation est connu par exemple du document US 4 041 302.

Selon la présente invention, la face arrière du dispositif optiquement neutre tournée vers l'intérieur n'est visible de l'extérieur du dispositif d'éclairage ou de signalisation qu'après au moins une réflexion sur le réflecteur.

Selon d'autres caractéristiques avantageuses et non limitatives de l'invention :
- l'élément de décoration est disposé sur une partie optiquement neutre de la glace de protection ;
- l'élément de décoration est obtenu par collage sur la glace de protection d'un motif adhésif ou autocollant ;
- l'élément de décoration est obtenu par dépôt d'au moins une couche de matériau sur la glace de protection ;
- le matériau est constitué par de la peinture, un encrage, une sérigraphie ou une métallisation ;
- l'élément de décoration est formé par un insert noyé dans la masse de la glace de protection entre ses faces postérieure et antérieure ;
- l'élément de décoration comporte une face avant et une face arrière qui comportent des motifs différents et/ou des couleurs différentes.
- lorsque le dispositif d'éclairage ou de signalisation comporte un masque entre le réflecteur et la glace de protection, l'élément de décoration est disposé sur une partie optiquement neutre du masque ;
- l'élément de décoration est obtenu par collage d'un motif adhésif ou autocollant sur le masque ;
- l'élément de décoration est obtenu par dépôt d'une couche de matériau sur le masque ou est constitué par la couleur de la matière du masque elle-même.

D'autres buts, caractéristiques et avantages de la présente invention ressortiront clairement de la description qui va maintenant être faite d'un exemple de réalisation donné à titre non limitatif en référence aux dessins annexés sur lesquels :
- La Figure 1 représente une vue de face d'un dispositif d'éclairage selon la technique antérieure ;
- La Figure 2 représente une vue en coupe d'un dispositif d'éclairage selon la présente invention ;
- La Figure 3 représente une vue de face du dispositif d'éclairage de la Figure 2 ;
- Les Figures 4A à 4E représentent des vues à plus grande échelle d'un détail de la Figure 2, selon plusieurs variantes de réalisation, et
- La Figure 5 représente une vue en coupe d'une variante de réalisation du dispositif d'éclairage de la Figure 2.

Par convention, dans la description qui suit, on appellera « avant » ou « antérieur » la partie du dispositif située du côté de sortie de la lumière vers l'extérieur du dispositif, et « arrière » ou « postérieur » la partie du dispositif proche de la source lumineuse.

On a représenté sur la Figure 1 un projecteur pour véhicule automobile, qui comprend de manière classique un boîtier 10, destiné à être installé dans ce véhicule, de manière à ce que son ouverture antérieure 12 soit disposée vers l'extérieur du véhicule. Le boîtier 10 contient au moins un réflecteur 14, deux réflecteurs 14 et 14' dans l'exemple représenté sur la Figure 1, coopérant chacun avec une source lumineuse 16 et 16' de manière à engendrer un faisceau lumineux pour éclairer la route en avant du véhicule. L'un des réflecteurs peut par exemple engendrer un faisceau de croisement, tandis que l'autre peut engendrer un faisceau de route. Une glace de protection 20 est fixée sur le boîtier 10 pour isoler l'intérieur du projecteur et en protéger les composants optiques.

Le projecteur comporte également un masque 18 destiné à dissimuler la discontinuité entre le réflecteur 14 et la glace 20. Le masque 18 peut être coloré, par exemple en noir, ou être réfléchissant, avec ou non des motifs en relief. Le projecteur peut également comporter d'autres dispositifs, tels qu'une lanterne de ville ou un indicateur clignotant de direction 22.

On comprend ainsi que les composants optiques, tels que la source lumineuse 16 ou 16', le réflecteur 14 ou 14', et la glace de protection 20, participant à la génération du faisceau lumineux, doivent être exempts de coloration pour les dispositifs d'éclairage, ou avoir une coloration imposée par la réglementation dans le cas particulier des dispositifs de signalisation.

Conformément à la présente invention, il est possible de conférer à un tel dispositif d'éclairage une teinte ou une coloration donnée, parfaitement visible de l'extérieur, cette coloration ou cette teinte n'intervenant pas dans les qualités photométriques et/ou colorimétriques du faisceau lumineux engendré par le dispositif d'éclairage ou de signalisation lorsque la source lumineuse est allumée, le faisceau lumineux et le dispositif d'éclairage qui le produit étant ainsi conformes à la réglementation en vigueur.

On a représenté sur la Figure 2 une vue en coupe d'un dispositif d'éclairage, comprenant de façon classique un boîtier 10, destiné à être installé dans un véhicule automobile, de manière à ce que son ouverture antérieure 12 soit disposée vers l'extérieur du véhicule, un réflecteur 14 coopérant avec une source lumineuse 16 pour engendrer un faisceau lumineux, une glace de protection 20 étant fixée sur le boîtier 10 pour isoler l'intérieur du projecteur et en protéger les composants optiques, et un masque 18 destiné à dissimuler la transition entre le réflecteur 14 et la glace 20.

Le faisceau lumineux engendré par le réflecteur 14 traverse la glace de protection dans une zone centrale F de celle-ci. A part la source lumineuse 16, le réflecteur 14 et la zone F de la glace 20, toutes les autres parties du dispositif d'éclairage sont appelées dans la présente description « optiquement neutres », c'est à dire qu'elles ne participent pas directement à la génération du faisceau lumineux émergeant du dispositif d'éclairage. Sont également appelées « optiquement neutres » des zones marginales de la glace 20, situées à l'intérieur de la zone centrale F et en bordure de celle-ci, et dont la contribution à la formation du faisceau lumineux est négligeable.

On voit sur la Figure 2 que la glace de protection 20 comporte, dans une zone optiquement neutre de la glace 20, une partie 24 sur laquelle sont formés des éléments de décoration.

On a représenté sur les Figures 4A à 4E différentes variantes de réalisation de cette partie de décoration 24 :
- sur la Figure 4A, la partie de décoration 24 est formée par collage sur la face postérieure de la glace 20 d'un motif adhésif ou autocollant ;
- sur la Figure 4B, la partie de décoration 24 est formée par un dépôt d'une couche de matériau sur la face postérieure de la glace 20. Un tel matériau peut être constitué par exemple par de la peinture, un encrage, une sérigraphie ou une métallisation ;
- sur la Figure 4C, la partie de décoration 24 est formée par un insert noyé dans la masse de la glace 20 entre ses faces postérieure et antérieure ;
- sur la Figure 4D, la partie de décoration 24 est formée par un dépôt d'une couche de matériau sur la face antérieure de la glace 20. Un tel matériau peut être constitué comme sur la Figure 4B par exemple par de la peinture, un encrage, une sérigraphie ou une métallisation, et
- sur la Figure 4E, la partie de décoration 24 est formée par collage sur la face antérieure de la glace 20 d'un motif adhésif ou autocollant.

Dans tous les cas, la glace de protection 20 étant par essence en matériau transparent, cette partie de décoration 24 sera visible de l'extérieur de la glace 20, ainsi qu'on l'a représenté sur la Figure 3, où l'on voit le dispositif d'éclairage de la Figure 1, mais qui est cette fois muni de la partie de décoration 24 sur la partie supérieure de la glace de protection 20. Plus précisément, la partie de décoration 24 comporte une face avant 26, visible par un observateur extérieur, et une face arrière 28, tournée vers l'intérieur du dispositif et invisible de l'extérieur. Les faces avant 26 et arrière 28 peuvent ainsi jouer des rôles totalement différents, et donc être différentes. Elles peuvent par exemple comporter des motifs différents et/ou des couleurs différentes. Dans la variante de réalisation représentée sur les Figures 4B et 4D, les faces avant 26 et arrière 28 pourront par exemple résulter de deux dépôts successifs et différents, de peinture, d'encrage, de sérigraphie ou de métallisation, pourvu qu'ils soient compatibles l'un avec l'autre.

La face avant 26, vue directement dans les directions E par un observateur extérieur, peut contribuer à l'esthétique extérieure du dispositif d'éclairage ou du véhicule automobile, ou comporter des indications destinées à l'identification de ce dispositif, ou encore l'indication du constructeur du véhicule ou du fabricant du dispositif d'éclairage. Elle pourra par exemple être métallisée de manière à être réfléchissante.

Par contre, la face arrière 28 est cachée à la vue d'un observateur extérieur et remplit une fonction totalement différente. En effet, lorsque la source lumineuse 16 est éteinte, cette face arrière 28 est éclairée par la lumière ambiante régnant à l'extérieur du dispositif d'éclairage et y pénétrant à travers la glace de protection 20. Il en résulte qu'elle diffuse des rayons lumineux dans toutes les directions I vers l'intérieur du dispositif d'éclairage. Une grande partie de ces rayons lumineux est alors reçue par le réflecteur 14 et par le masque 18 si ce dernier est pourvu d'un revêtement réfléchissant, ces rayons étant réfléchis au moins une fois par ces éléments réfléchissants, ainsi qu'on l'a représenté sur la Figure 2. Après ces réflexions simples ou multiples, ces rayons lumineux sont amenés à traverser de nouveau la glace de protection 20 et à se propager à l'extérieur du dispositif d'éclairage, où ils peuvent être reçus par un observateur. Ce dernier percevra alors une image du réflecteur 14 et du masque 18 dans lesquels se reflète la face arrière 28 de la partie de décoration 24. Par exemple, si la face arrière 28 est uniformément de couleur bleue, l'observateur percevra une image du réflecteur 14 et du masque 18 comme si ces derniers étaient eux-mêmes de couleur bleue, en totalité ou en partie. Il sera particulièrement avantageux que la couleur de la face arrière 28 soit identique à la couleur de la carrosserie avoisinante du véhicule, de manière à donner à l'avant du véhicule un aspect selon lequel les dispositifs d'éclairage apparaissent teintés de la même tonalité que la carrosserie qui les entoure.

En revanche, lorsque la source lumineuse 16 est alimentée et émet des rayons lumineux, elle coopère avec le réflecteur 14 pour former un faisceau d'éclairage de la route en avant du véhicule, de manière conventionnelle. La partie de décoration 24 étant située dans une zone optiquement neutre de la glace de protection, elle n'a aucune influence sur ce faisceau d'éclairage ou une influence négligeable, puisqu'elle ne participe pas ou très peu à son élaboration. Le faisceau lumineux émis par le dispositif d'éclairage est donc parfaitement conforme aux réglementations en vigueur, autant par son intensité lumineuse que par sa répartition géométrique et que par sa distribution spectrale.

De plus, dans cette dernière hypothèse où la source lumineuse 16 est alimentée et émet des rayons lumineux, elle éclaire fortement la face arrière 28 de la partie de décoration 24. Comme dans la situation précédente, elle diffuse de la même façon des rayons lumineux dans toutes les directions I vers l'intérieur du dispositif d'éclairage, qui sont alors reçus par le réflecteur 14 et le masque 18, et réfléchis au moins une fois par ces derniers pour traverser enfin la glace de protection 20 et se propager à l'extérieur du dispositif d'éclairage. La partie de décoration étant située dans une zone optiquement neutre de la glace 20, il en découle que les rayons diffusés par la face arrière 28 donnent naissance à des rayons émergeants du dispositif d'éclairage qui sont situés en dehors du faisceau d'éclairage spécifiquement engendré par la source lumineuse 16, le réflecteur 14 et la glace 20, comme les rayons 30, 30' et 30" représentés sur la Figure 2.

Il en résulte alors qu'un observateur, dont l'oeil est situé en dehors du faisceau lumineux, et qui observe le dispositif d'éclairage dont la source lumineuse est allumée, percevra du dispositif d'éclairage des rayons lumineux, dans lesquels une part importante provient de la face arrière 28 de la partie de décoration 24. Ainsi, en reprenant l'exemple précédent, l'observateur aura l'impression que le dispositif d'éclairage émet une lumière bleue, alors que le faisceau lumineux est parfaitement conforme à la photométrie et à la colorimétrie réglementaires, et ne comporte que de la lumière blanche.

D'autre part, lorsque le dispositif d'éclairage comporte plusieurs projecteurs, comme on l'a représenté sur la Figure 3, on pourra prévoir que la face arrière 28 de la partie de décoration 24 présente des motifs ou des couleurs différentes en relation avec chaque projecteur. Il sera ainsi possible, dans l'exemple de la Figure 3, que les réflecteurs 14 et 14' présentent des couleurs apparentes différentes, de manière à conférer au dispositif d'éclairage un aspect entièrement nouveau.

On a représenté sur la Figure 5 une variante de réalisation de l'invention. On voit sur cette Figure que la partie de décoration 24' est formée sur une zone optiquement neutre du dispositif d'éclairage, appartenant cette fois au masque 18. Comme dans le mode de réalisation précédent, la partie de décoration 24' peut être formée par collage d'un motif adhésif ou autocollant, par un dépôt d'une couche de matériau sur le masque, comme par exemple de la peinture, un encrage, une sérigraphie ou une métallisation, ou encore par la couleur de la matière du masque elle-même.

Comme on l'a décrit plus haut, lorsque la source lumineuse 16 est éteinte, la partie de décoration 24' est éclairée par la lumière ambiante régnant à l'extérieur du dispositif d'éclairage et y pénétrant à travers la glace de protection 20, et diffuse des rayons lumineux dans toutes les directions vers l'intérieur du dispositif d'éclairage, qui sont reçus par le réflecteur 14 et le masque 18, et réfléchis au moins une fois par ces derniers pour être amenés à finalement traverser de nouveau la glace de protection 20 et à se propager à l'extérieur du dispositif d'éclairage, où ils peuvent être reçus par un observateur. Ce dernier percevra encore une image du réflecteur 14 et du masque 18 dans lequel se reflète la partie de décoration 24'. Par exemple, si cette dernière est uniformément de couleur bleue, l'observateur percevra une image du réflecteur 14 et du masque 18 comme si ces derniers étaient eux-mêmes de couleur bleue, en totalité ou en partie.

Lorsque la source lumineuse 16 émet des rayons lumineux, la partie de décoration 24' étant située dans une zone optiquement neutre, elle n'a là encore aucune influence sur le faisceau lumineux émis par le dispositif d'éclairage, qui est donc parfaitement conforme aux réglementations en vigueur.

Comme on l'a vu plus haut, lorsque la source lumineuse 16 est allumée, elle éclaire fortement la partie de décoration 24', qui diffuse des rayons lumineux qui sont reçus par le réflecteur 14 et le masque 18, et réfléchis au moins une fois par ces derniers pour traverser enfin la glace de protection 20 et se propager à l'extérieur du dispositif d'éclairage, de sorte qu'un observateur percevra encore des rayons lumineux dans lesquels une part importante proviendra de la partie de décoration 24'. Ainsi, en reprenant l'exemple précédent, l'observateur aura l'impression que le dispositif d'éclairage émet une lumière bleue, alors que le faisceau lumineux est parfaitement conforme à la photométrie et à la colorimétrie réglementaires, et ne comporte que de la lumière blanche.

L'avantage de cette variante de réalisation réside dans le fait que le dispositif d'éclairage présente alors une configuration tout à fait semblable à celle d'un dispositif d'éclairage conventionnel, tel que représenté sur la Figure 1. Bien entendu, il est possible de combiner les modes de réalisation des Figures 2 et 5, les parties de décoration 24 et 24' étant identiques ou différentes, selon l'aspect que l'on désire conférer au dispositif d'éclairage ainsi réalisé.

On a donc bien réalisé selon la présente invention un dispositif d'éclairage ou de signalisation pour véhicule automobile dont le réflecteur présente un aspect prédéterminé, par exemple une couleur prédéterminée en fonction de la couleur de la carrosserie du véhicule, sans que cet aspect ait une influence sur les qualités et les performances photométriques ou colorimétriques du faisceau lumineux émis par ces dispositifs lorsque la source lumineuse est allumée. Une telle modification d'aspect est obtenue de manière particulièrement simple, puisqu'il suffit de munir une zone optiquement neutre de la glace de protection ou du masque d'une partie de décoration prédéterminée en fonction de l'aspect désiré pour le dispositif d'éclairage. Une telle modification d'aspect est par ailleurs très peu onéreuse.

Bien entendu, la présente invention n'est pas limitée aux modes de réalisation qui ont été décrits, mais l'homme du métier pourra au contraire lui apporter de nombreuses modifications qui rentrent dans son cadre. C'est ainsi par exemple que, bien qu'ayant été décrite plus particulièrement en relation avec un dispositif d'éclairage, la présente invention est applicable sans changement à un dispositif de signalisation. De même, la présente invention s'applique aussi bien à des dispositifs d'éclairage ou de signalisation dont la glace de protection est lisse qu'à ceux dont la glace de protection présente des motifs, par exemple des stries, qu'ils soient purement décoratifs ou qu'ils contribuent à la formation du faisceau lumineux. Enfin, lorsque l'invention s'applique à des dispositifs d'éclairage, elle s'applique aussi bien à ceux dont le réflecteur est parabolique qu'à ceux dont le réflecteur a une surface dite complexe et qu'à ceux dont le réflecteur est de type elliptique.

## Revendications

1. Dispositif d'éclairage ou de signalisation pour véhicule automobile comprenant, dans un boîtier (10) présentant une ouverture antérieure (12), au moins une source lumineuse (16, 16') apte à coopérer avec un réflecteur (14, 14') pour engendrer un faisceau lumineux, une glace de protection (20) fermant l'ouverture antérieure (12) du boîtier (10), au moins une partie optiquement neutre du dispositif d'éclairage ou de signalisation comportant au moins un élément de décoration (24, 24') comportant une face arrière (28) tournée vers l'intérieur du dispositif d'éclairage ou de signalisation, **caractérisé en ce que** la face arrière (28) du dispositif optiquement neutre tournée vers l'intérieur n'est visible de l'extérieur du dispositif d'éclairage ou de signalisation qu'après au moins une réflexion sur le réflecteur (14, 14').

2. Dispositif selon la revendication 1, **caractérisé en ce que** l'élément de décoration (24) est disposé sur une partie optiquement neutre de la glace de protection (20).

3. Dispositif selon la revendication 2, **caractérisé en ce que** l'élément de décoration (24) est obtenu par collage sur la glace de protection (20) d'un motif adhésif ou autocollant.

4. Dispositif selon la revendication 2, **caractérisé en ce que** l'élément de décoration (24) est obtenu par dépôt d'au moins une couche de matériau sur la glace de protection (20).

5. Dispositif selon la revendication 4, **caractérisé en ce que** le matériau est constitué par de la peinture, un encrage, une sérigraphie ou une métallisation.

6. Dispositif selon la revendication 2, **caractérisé en ce que** l'élément de décoration (24) est formé par un insert noyé dans la masse de la glace de protection (20) entre ses faces postérieure et antérieure.

7. Dispositif selon la revendication 2, **caractérisé en ce que** l'élément de décoration (24) comporte une face avant (26) et une face arrière (28) qui comportent des motifs différents et/ou des couleurs différentes.

8. Dispositif selon la revendication 1, comportant un masque (18) entre le réflecteur (14) et la glace de protection (20), **caractérisé en ce que** l'élément de décoration (24') est disposé sur une partie optiquement neutre du masque (18).

9. Dispositif selon la revendication 8, **caractérisé en ce que** l'élément de décoration (24') est obtenu par collage d'un motif adhésif ou autocollant sur le masque (18).

10. Dispositif selon la revendication 8, **caractérisé en ce que** l'élément de décoration (24') est obtenu par dépôt d'une couche de matériau sur le masque (18) ou est constitué par la couleur de la matière du masque elle-même.

## Claims

1. Lighting or signalling device for a motor vehicle, comprising, in a case (10) which has a front opening (12), at least one light source (16, 16') which can cooperate with a reflector (14. 14') in order to generate a light beam, protective glass (20) which closes the front opening (12) of the case (10), at least one optically neutral part of the lighting or signalling device, comprising at least one decoration element (24, 24') comprising a rear surface (28) which faces towards the interior of the lighting or signalling device, **characterised in that** the rear surface (28) of the optically neutral device which faces towards the interior is visible from the exterior of the lighting or signalling device only after at least one reflection has taken place on the reflector (14, 14').

2. Device according to claim 1, **characterised in that** the decoration element (24) is disposed on an optically neutral part of the protective glass (20).

3. Device according to claim 2, **characterised in that** the decoration element (24) is obtained by gluing an adhesive pattern or sticker onto the protective glass (20).

4. Device according to claim 2, **characterised in that** the decoration element (24) is obtained by depositing at least one layer of material on the protective glass (20).

5. Device according to claim 4, **characterised in that** the material consists of painting, inking, silk-screen printing or metallisation.

6. Device according to claim 2, **characterised in that** the decoration element (24) is formed by means of an insert which is embedded in the protective glass (20), between its front and rear surfaces.

7. Device according to claim 2, **characterised in that** the decoration element (24) comprises a front surface (26) and a rear surface (28) which comprise different patterns and/or different colours.

8. Device according to claim 1, comprising a mask (18) between the reflector (14) and the protective glass (20), **characterised in that** the decoration element (24') is disposed on an optically neutral part of the mask (18).

9. Device according to claim 8, **characterised in that** the decoration element (24) is obtained by gluing of an adhesive pattern or sticker onto the mask (18).

10. Device according to claim 8, **characterised in that** the decoration element (24) is obtained by depositing of a layer of material onto the mask (18), or is constituted by the colour of the material of the mask itself.

## Patentansprüche

1. Kraftfahrzeugbeleuchtungs- oder Signalgebungsvorrichtung, die in einem eine vordere Öffnung (12) aufweisenden Gehäuse (10) wenigstens eine Lichtquelle (16, 16'), die zum Erzeugen eines Lichtbündels mit einem Reflektor (14, 14') zusammenzuwirken vermag, eine die vordere Öffnung (12) des Gehäuses (10) verschließende Schutzscheibe (20), wenigstens ein optisch neutrales Teil der Beleuchtungs- oder Signalgebungsvorrichtung mit wenigstens einem Zierelement (24, 24') mit einer der Innenseite der Beleuchtungs- oder Signalgebungsvorrichtung zugewandten Rückseite (28) umfasst,
**dadurch gekennzeichnet, dass** die Rückseite (28) der der Innenseite zugewandten, optisch neutralen Vorrichtung nur nach wenigstens einer Reflexion auf dem Reflektor (14, 14') von außerhalb der Beleuchtungs- oder Signalgebungsvorrichtung sichtbar ist.

2. Vorrichtung nach Anspruch 1,
**dadurch gekennzeichnet, dass** das Zierelement (24) auf einem optisch neutralen Teil der Schutzscheibe (20) angeordnet ist.

3. Vorrichtung nach Anspruch 2,
**dadurch gekennzeichnet, dass** das Zierelement (24) durch Ankleben eines haftenden oder selbstklebenden Musters auf der Schutzscheibe (20) erhalten wird.

4. Vorrichtung nach Anspruch 2,
**dadurch gekennzeichnet, dass** das Zierelement (24) durch einen Auftrag wenigstens einer Materialschicht auf die Schutzscheibe (20) erhalten wird.

5. Vorrichtung nach Anspruch 4,
**dadurch gekennzeichnet, dass** das Material durch einen Anstrich, eine Einfärbung, einen Siebdruck oder eine Metallisierung gebildet ist.

6. Vorrichtung nach Anspruch 2,
**dadurch gekennzeichnet, dass** das Zierelement (24) durch einen Einsatz gebildet ist, der in der Masse der Schutzscheibe (20) zwischen ihrer Rück- und ihrer Vorderseite eingelassen ist.

7. Vorrichtung nach Anspruch 2,
**dadurch gekennzeichnet, dass** das Zierelement (24) eine Vorderseite (26) und eine Rückseite (28) aufweist, die unterschiedliche Muster und/oder unterschiedliche Farben aufweisen.

8. Vorrichtung nach Anspruch 1, mit einer Blende (18) zwischen dem Reflektor (14) und der Schutzscheibe (20),
**dadurch gekennzeichnet, dass** das Zierelement (24') auf einer optisch neutralen Seite der Blende (18) angeordnet ist.

9. Vorrichtung nach Anspruch 8,
**dadurch gekennzeichnet, dass** das Zierelement (24') durch Ankleben eines haftenden oder selbstklebenden Musters auf der Blende (18) erzielt wird.

10. Vorrichtung nach Anspruch 8,
**dadurch gekennzeichnet, dass** das Zierelement (24') durch einen Auftrag einer Materialschicht auf die Blende (18) erhalten wird oder durch die Farbe des Materials der Blende selbst gebildet ist.
